# EUROPÄISCHE PATENTSCHRIFT

(11) **EP 1 959 070 B1**
(45) Veröffentlichungstag und Bekanntmachung des Hinweises auf die Patenterteilung: **09.03.2016**
(21) Anmeldenummer: 08001947.4
(22) Anmeldetag: 01.02.2008
(51) Int. Cl.: E04D 13/068

(54) **Dachrinnenstück und Dachrinnen-Verbindungsanordnung**
Gutter piece and roof gutter connection assembly
Pièce de gouttière et dispositif de raccordement de gouttière

(30) Priorität: 15.02.2007 DE 102007007547
(43) Veröffentlichungstag der Anmeldung: 20.08.2008
(73) Patentinhaber: Metallwarenfabrik Marktoberdorf GmbH & Co. KG, 87616 Marktoberdorf (DE); Rheinzink GmbH & Co. KG, 45711 Datteln (DE)
(72) Erfinder: Jürgens, Roland, 86860 Jengen (DE)
(74) Vertreter: Weickmann & Weickmann

(56) Entgegenhaltungen:
- DE-A1- 2 723 250
- DE-C- 910 118
- JP-U- 62 031 627
- US-A- 1 780 553

## Beschreibung

Die vorliegende Erfindung betrifft ein Dachrimenstrück und eine Dachrinnen-Verbindungsanordnung umfassend mindestens ein erstes und ein zweites Dachrinnenstück, die jeweils einen Rinnenabschnitt mit einem Wulst umfassen, wobei das erste Dachrinnenstück ein Dachrinnenstück gemäß der Erfindung ist und mit dem zweiten Dachrinnenstück unter Bildung einer Steckverbindung zusammenfügbar ist.

Um aus einzelnen Dachrinnenstücken eine entlang einer Traufe eines Daches laufende Dachrinne zusammenzubauen, ist es bekannt, Dachrinnenstücke an ihren stirnseitigen Enden unter Aufweitung oder Zusammendrücken des Wulstes eines der Dachrinnenstücke ineinanderzuschieben. Dabei wird beispielsweise in den aufgeweiteten Wulst des ersten Dachrinnenstücks der Wulst des zweiten Dachrinnenstücks hineingeschoben, wodurch die zweite Dachrinne zwangsweise entlang der Außenkontur der ersten Dachrinne verläuft. Es bildet sich zwischen den beiden Dachrinnenstücken somit eine auf der Innenseite der Dachrinne liegende Stufe aus, wobei das erste Dachrinnenstück über dem zweiten Dachrinnenstück liegt. Entsprechend ergibt sich ein Gefälle vom ersten Dachrinnenstück zum zweiten Dachrinnenstück, und die Fließrichtung von Wasser in der Dachrinne folgt diesem Stufengefälle, wobei in der Regel die gesamte Dachrinne mit einem diesen Gefällestufen überlagerten, gleich gerichteten Gefälle montiert wird.

Das bisher bekannte Ineinanderschieben von zwei Dachrinnenstücken weist den Nachteil auf, dass bei der Montage entsprechend dem gewünschten Gefälle ein Wulst eines der beiden Dachrinnenstücke aufgeweitet oder zusammengedrückt, also verformt werden muss. Ferner ist die Stufenbildung im Bereich des Wasseriaufs der Dachrinne immer abhängig davon, welches Dachrinnenstück im Wulstbereich innen bzw. außen liegt. Die Stufenbildung erfolgt immer vom im Wulstbereich außen liegenden Dachrinnenstück zum im Wulstbereich innen liegenden Dachrinnenstück. Die Montage beim Zusammensetzen von Dachrinnenstücken zu einer gesamten Dachrinne ist somit erschwert und aufwändig.

Ein Dachrinnenstück gemäß dem Oberbegriff des Anspruchs 1 ist aus der Druckschrift US 1 780 553 A bekannt. Die Druckschrift JP 62 031 627 U zeigt eine Dachrinnen-Verbindungsanordnung bzw. ein Dachrinnenstück mit zwei Aussparungen und zwei mit Steckverbindungsabschnitten versehenen Wulsten an einem Ende, wobei beim Zusammenfügen zweier Dachrinnenstücke ein entsprechendes andere Ende des einen Dachrinnenstücks durch die Aussparungen hindurchgeführt wird, um eine feste Verbindung herzustellen.

Aufgabe der Erfindung ist es, ein Dachrinnenstück derart weiterzubilden, dass der Zusammenbau von Dachrinnenstücken montagefreundlicher erfolgen kann.

Erfindungsgemäß wird hierzu ein Dachrinnenstück gemäß dem Anspruch 1 vorgeschlagen.

Die erfindungsgemäße Ausbildung des Steckverbindungsabschnitts ermöglicht es somit beim Zusammenstecken von zwei Dachrinnenstücken im Wulstbereich zu entscheiden, welcher der beiden übereinander liegenden Rinnenabschnitte außen und welcher innen zu liegen kommen soll, so dass eine gewünschte Stufenausbildung im Wasserlauf entsprechend dem gewünschten Dachrinnengefälle hergestellt werden kann. Die aus dem Stand der Technik bekannte Abhängigkeit zwischen der relativen Anordnung der beiden Wülste zueinander und der Anordnung der beiden Rinnenabschnitte zueinander ist somit aufgehoben. Ferner ist beim Zusammenstecken der beiden Dachrinnenstücke vermittels des vorpräparierten Steckverbindungsabschnitts kein Aufweiten bzw. Zusammendrücken eines der beiden zusammenzufügenden Wülste erforderlich, so dass keiner der beiden Wülste beim Montieren der beiden Dachrinnenstücke verformt werden muss.

Dies führt zu einer erhöhten Flexibilität und Montagefreundlichkeit, da die beiden Dachrinnenstücke sowohl für ein Gefälle vom ersten zum zweiten Dachrinnenstück als auch für ein Gefälle vom zweiten zum ersten Dachrinnenstück ohne Änderung des Steckverbindungsabschnitts zusammengesteckt werden können.

Vorzugsweise ist der Wulst des zweiten Dachrinnenstücks über den Anschlussabschnitt des ersten Dachrinnenstücks aufschiebbar, wobei die Wülste des ersten und des zweiten Dachrinnenstücks bevorzugt zueinander im Wesentlichen zentrierbar sind, so dass sie eine im Wesentlichen bündige Außenkontur bilden.

Eine solche Ausgestaltung der Dachrinnen-Verbindungsanordnung ergibt eine ansprechende äußere Gestaltung im Wulstbereich. Ferner ergeben sich auf diese Weise entlang des Wulstes keine störenden Kanten oder Stufen, welche in Querrichtung zum Wulst verlaufen.

Je nachdem, ob der Rinnenabschnitt des zweiten Dachrinnenstücks durch die Aussparung hindurchgeführt wird oder nicht, liegt der Rinnenabschnitt des zweiten Dachrinnenstücks entweder auf der Innenseite des Rinnenabschnitts des ersten Dachrinnenstücks oder auf dessen Außenseite. Entsprechend wird durch das Hindurchführen des Rinnenabschnitts des zweiten Dachrinnenstücks durch die Aussparung die Ausbildung der Stufe zwischen den beiden Dachrinnenstücken festgelegt.

Vorzugsweise ist die Aussparung in Längsrichtung im Wesentlichen gleich lang ausgebildet wie eine gewünschte Länge der Steckverbindung der beiden Dachrinnenstücke. Es wird vorgeschlagen, dass die Steckverbindungslänge zwischen etwa 20 mm und 40 mm, vorzugsweise etwa 30 mm beträgt. Bevorzugt weist die Aussparung eine zur Längsrichtung im Wesentlichen orthogonale Höhe von etwa 1 mm bis 5 mm auf, so dass die Aussparung von ihren Dimensionen her eine Art länglichen Schlitz im ersten Dachrinnenstück darstellt.

Der Steckverbindungsabschnitt kann durch eine Verringerung des Außendurchmessers des Wulstes des ersten Dachrinnenstücks gebildet werden. Dabei kann eine solche Verringerung durch eine beispielsweise abgekröpfte Abstufung erfolgen. Bei einer stufenartigen Durchschnittsverringerung weist der Steckverbindungsabschnitt ab der Durchmesserverringerung über die gesamte Steckver-bindungslänge vorzugsweise eine konstante Durchmesserverringerung auf und verjüngt sich nicht weiter, um einen optimalen Sitz der beiden Wulste im zusammengesteckten Zustand zu ermöglichen.

Ein Steckverbindungsabschnitt mit stufenartiger Durchschnittsverringerung ist auch einfach herstellbar. Beim abgerollten Blech ist im Bereich einer Ecke, die nach dem Falz- bzw. Biegevorgang zum Wulst gehören soll, mit einem entsprechenden Abstand zu einer entsprechenden Blechecke die oben genannte schlitzartige Aussparung auf geeignete Weise herzustellen, beispielsweise durch Schneiden oder Stanzen. Zwischen der Aussparung und der Blechecke wird somit eine Art Lasche gebildet. Diese Lasche kann durch Abkröpfen oder/und Zusammenpressen derart vorbereitet werden, dass beim anschließenden Biegen bzw. Falzen des Dachrinnenstücks der vorpräparierte Steckverbindungsabschnitt im Wulstbereich entsteht.

Alternativ zu einer Durchmesserverringerung des Wulstes kann auch ein Steckverbindungsabschnitt vorgesehen sein, der ein vom ersten Dachrinnenstück gesondertes Bauteil ist, das in den Wulst des ersten Dachrinnenstücks eingesetzt oder einsetzbar ist und das mit dem ersten Dachrinnenstück fest, insbesondere materialschlüssig verbunden oder verbindbar ist. Ein solches gesondertes Steckverbindungselement kann ggf. auch als Nachrüstung für bereits vorhandene Dachrinnenstücke verwendet werden, so dass auch diese montagefreundlicher eingebaut werden können.

Vorzugsweise können das erste und das zweite Dachrinnenstück gleichartig ausgeführt sein und an dem jeweils gleichen ihrer Stirnenden einen Anschlussabschnitt aufweisen. Es wird hier insbesondere an gerade oder bogenförmige Dachrinnenstücke gedacht, welche fortlaufend aneinander angesetzt werden können, um eine gesamte Dachrinne zu bilden.

Das erste Dachrinnenstück ist gemäß einer besonders bevorzugten Ausführungsform ein Rinnenwinkel, der an wenigstens einem seiner von einer Winkelecke des Rinnenwinkels entfernten Rinnenschenkelenden einen Anschlussabschnitt aufweist und an jedem der beiden Rinnenschenkel ein zweites, insbesondere gerades Dachrinnenstück aufgesteckt oder aufsteckbar ist

Bei Rinnenwinkeln ist die Anordnung eines Steckverbindungsabschnitts an wenigstens einem der Rinnenschenkelenden von besonderem Vorteil, da Winkelstücke entweder einen Durchflussbereich mit einheitlichem Gefälle für abzuführendes Wasser bilden oder da durch die Winkelecke eine Art Wasserscheide festgelegt wird, so dass abzuführendes Wasser entlang den beiden Rinnenschenkeln in unterschiedliche Richtungen abgeführt wird. Wenn an den Rinnenschenkeln ein Steckverbindungsabschnitt ausgebildet ist, kann die Stufenbildung zwischen dem Rinnenwinkel und einem daran anschließenden Dachrinnenstück immer wunschgemäß und flexibel erfolgen.

Selbstverständlich können zwei wie oben beschrieben zusammengefügte Dachrinnenstücke anschließend miteinander materialschlüssig verbunden werden, insbesondere verlötet oder mit Nutverbindungen versehen werden.

Die Erfindung wird nachfolgend anhand eines nicht einschränkenden Ausführungsbeispiels beschrieben unter Bezugnahme auf die anliegenden Figuren.
- Fig. 1: zeigt eine schematische perspektivische Darstellung eines Dachrinnenstücks.
- Fig. 2: zeigt eine Vergrößerung des in Fig. 1 mit II bezeichneten Wulstbereichs.
- Fig. 3: zeigt eine Draufsicht auf den vergrößerten Wulstbereich gemäß dem Pfeil III der Fig. 2.
- Fig. 4a und 4b: zeigen schematisch das Herstellen einer Verbindung zwischen zwei Dachrinnenstücken, wobei in den beiden Figuren unterschiedliche Stufenausbildungen zwischen den beiden Dachrinnenstücken dargestellt sind.
- Fig. 5: zeigt schematisch einen Dachrinnenwinkel mit zwei daran angeschlossenen weiteren Dachrinnenstücken.

In der Fig. 1 ist schematisch ein Dachrinnenstück 10 dargestellt, mit einem Wulst 12, einem Wasserfalz 14 und einem sich dazwischen erstreckenden Rinnenabschnitt 16. Am stirnseitigen Ende des Wulstes 12 ist ein Anschlussabschnitt 18 ausgebildet, der unter Bezugnahme auf die Fig. 2 und 3 nachfolgend genauer beschrieben wird.

Der Steckverbindungsabschnitt 18 weist gegenüber dem Wulst 12 einen leicht verkleinerten Außendurchmesser auf, wobei zwischen dem Steckverbindungsabschnitt 18 und dem Wulst 12 eine kleine Stufe 20 ausgebildet ist. Der Wulst 12 ist spiralartig gebogen bzw. gefalzt und weist einen geraden, innerhalb der Wölbung des Wulstes 12 liegenden Endabschnitt 22 auf. Der Steckverbindungsabschnitt 18 erstreckt sich von dem Übergang des Endabschnitts 22 in die Außenseite des Wulstes 12 bis in einen Übergangsbereich zwischen Wulst 12 und Rinnenabschnitt 16. Zwischen dem Rinnenabschnitt 16 und dem Steckverbindungsabschnitt 18 ist eine schlitzartige Öffnung 24 ausgespart, welche im Wesentlichen die gleiche Länge L aufweist wie der Steckverbindungsbereich. Die Stufe 20 ist in der Regel so dimensioniert, dass sie in etwa der Blechdicke eines über den Steckverbindungsabschnitt 18 aufzuschiebenden Wulstes eines zweiten Dachrinnenstücks entspricht.

In den Fig. 4a und 4b ist schematisch ein erstes Dachrinnenstück 10 dargestellt, auf das von links ein zweites Dachrinnenstück 26 aufgesteckt wird. In diesen Figuren sind ferner ersichtlich der Wulst 12, der Steckverbindungsabschnitt 18, der Rinnenabschnitt 16 und die zwischen dem Steckverbindungsabschnitt 18 und dem Rinnenabschnitt 16 ausgebildete Aussparung 24.

In der Fig. 4a wird das zweite Dachrinnenstück 26 mit seinem Wulst 34 über den Steckverbindungsabschnitt 18 aufgesteckt, wobei der Rinnenabschnitt 28 des zweiten Dachrinnenstücks 26 durch die Aussparung 24 hindurchgeführt wird und außen entlang des ersten Dachrinnenstücks 10 anliegt, so dass bei 30 eine auf der wasserführenden Innenseite der Dachrinne liegende Stufe ausgebildet wird. Abzuführendes Wasser würde in diesem Falle von rechts nach links, d. h. vom ersten Dachrinnenstück 10 zum zweiten Dachrinnenstück 26 fließen.

In der Fig. 4b ist das zweite Dachrinnenstück 26 mit seinem Wulst 34 ebenfalls über den Steckverbindungsabschnitt 18 aufgeschoben, wird aber nicht durch die Aussparung 24 hindurchgeführt, sondern verläuft auf der Innenseite des ersten Dachrinnenstücks 10. Es bildet sich somit bei 32 eine Stufe zwischen den beiden Dachrinnenstücken 10, 26. Entsprechend müsste abzuführendes Wasser von links nach rechts, nämlich vom zweiten Dachrinnenstück 26 zum ersten Dachrinnenstück 10 fließen.

Es wird darauf hingewiesen, dass in den Fig. 4a und 4b ein Zustand beim Herstellen der Steckverbindung zwischen dem ersten Dachrinnenstück 10 und dem zweiten Dachrinnenstück 26 dargestellt ist, wobei im Endzustand das zweite Dachrinnenstück 26 mit seiner Stirnseite im Bereich der Abstufung 20 zwischen Wulst 12 und Steckverbindungsabschnitt 18 zu liegen kommt. In einer solchen zusammengesteckten Anordnung bilden der Wulst 12 und der Wulst 34 des zweiten Dachrinnenstücks 26 im Wesentlichen eine bündige Außenkontur, wobei im Bereich der Stufe 20 ggf. ein kleiner Spalt entsteht, der beispielsweise durch eine Verlötung geschlossen werden kann.

Selbstverständlich ist es auch denkbar, den Steckverbindungsabschnitt des Wulstes des ersten Dachrinnenstücks mit einem gegenüber dem Wulst vergrößerten Außendurchmesser vorzusehen, so dass der Wulst des zweiten Dachrinnenstücks in diesem Wulst des ersten Dachrinnenstücks aufgenommen wird. Auch bei einer solchen Ausgestaltung des Steckverbindungsabschnitts wäre eine Aussparung vorzusehen, durch die der Rinnenabschnitt des zweiten Dachrinnenstücks wahlweise hindurchgeführt werden kann.

In der Fig. 5 ist stark vereinfacht und schematisch ein Rinnenwinkel 40 im Grundriss dargestellt. Der Rinnenwinkel 40 weist einen ersten Schenkel 42 auf, an dem ein weiteres, gerades Rinnenstück 44 angeschlossen ist. Am anderen Schenkel 46 ist ein weiteres Rinnenstück 48 aufgesteckt. Der Rinnenwinkel 40 weist vorzugsweise an seinen beiden Stirnseiten der Schenkel 42 und 46 im Bereich des Wulstes 12 einen Steckverbindungsabschnitt und eine Aussparung entsprechend der Ausführungsform der Fig. 2 auf. Es ist somit möglich, dass das Rinnenstück 44 am Schenkel 42 angeschlossen wird und bei 50 eine Gefällestufe zwischen dem Rinnenstück 44 und dem Rinnenwinkel 40 gebildet wird. Beim Anschluss des Rinnenstücks 44 am Schenkel 42 wird der Rinnenabschnitt des Rinnenstücks 44 gemäß der Anordnung der Fig. 4b nicht durch die Aussparung hindurchgeführt. Hingegen ist das Rinnenstück 48 am Schenkel 46 gemäß der Konfiguration der Fig. 4a durch die Aussparung hindurchgeführt und derart angeschlossen, dass bei 52 eine Stufe zwischen dem Rinnenwinkel 40 und dem Rinnenstück 48 gebildet wird. Somit ergibt sich für abzuführendes Wasser eine Fließrichtung vom Rinnenwinkel 40 zum Rinnenstück 48. In der Fig. 5 ist somit eine Konfiguration mit einem Rinnenwinkel 40 dargestellt, bei der Wasser entsprechend der ausgebildeten Gefällestufen vom Rinnenstück 44 über den Rinnenwinkel 40 zum Rinnenstück 48 fließen kann.

Sofern der Rinnenwinkel 40 den höchsten Punkt einer Dachrinnenanordnung bilden soll, könnte auch das Rinnenstück 44 gemäß der Konfiguration der Fig. 4a am Schenkel 42 angeschlossen werden, so dass eine Stufe zwischen Rinnenwinkel 40 und Rinnenstück 44 bei 54 entstehen würde, die dann ein Gefälle vom Rinnenwinkel 40 zum Rinnenstück 44 bildet. Somit würde der Rinnenwinkel 40 eine Art Wasserscheide darstellen, von der aus das Wasser zu beiden Seiten der Schenkel 42 und 46 abfließen könnte.

## Patentansprüche

1. Dachrinnenstück (10) mit einem Wulst (12) und einem Wasserfalz (14) sowie einem den Wulst (12) und den Wasserfalz (14) verbindenden Rinnenabschnitt (16), wobei es an wenigstens einem seiner Stirnenden einen vorpräparierten Steckverbindungsabschnitt (18) im Bereich seines Wulstes (12) aufweist, mit dem der Wulst (34) eines weiteren Dachrinnenstücks (26) im Wesentlichen deformationsfrei unter Bildung einer Steckverbindung zusammenfügbar ist,
**dadurch gekennzeichnet, dass** zwischen dem Steckverbindungsabschnitt (18) und dem Rinnenabschnitt (16) des Dachrinnenstücks (10) eine Aussparung (24) an dem Stirnende mit dem Anschlussabschnitt (18) ausgebildet ist, durch die der Rinnenabschnitt (28) des weiteren Dachrinnenstücks (26) bei Herstellung der Steckverbindung wahlweise durchführbar ist, wobei eine Stufe (20) zwischen einerseits dem Steckverbindungsabschnitt (18) und andererseits dem Rinnenabschnitt (16) und dem Wulst (12) ausgebildet ist, sodass der Rinnenabschnitt (28) des weiteren Dachrinnenstücks (26) bei Herstellung der Steckverbindung wahlweise innerhalb oder außerhalb des Rinnenabschnitts (16) des ersten Dachrinnenstücks (10) angeordnet werden kann, und dass eine Stufe auf der wasserführenden Innenseite der beiden Dachrinnenstücke (10, 26) abhängig von der gewünschten Fließrichtung von abzuführendem Wasser ausgebildet werden kann.

2. Dachrinnenstück (10) nach Anspruch 1, **dadurch gekennzeichnet, dass** die Aussparung (24) in Längsrichtung im Wesentliches gleich lang ausgebildet ist wie eine gewünschte Länge (L) der Steckverbindung.

3. Dachrinnenstück (10) nach Anspruch 2, **dadurch gekennzeichnet, dass** die Steckverbindungslänge (L) des Steckverbindungsabschnitt (18) zwischen etwa 20 mm und 40 mm, vorzugsweise etwa 30 mm beträgt.

4. Dachrinnenstück (10) nach einem der vorhergehenden Ansprüche, **dadurch gekennzeichnet, dass** die Aussparung (24) eine zur Längsrichtung orthogonale Höhe von etwa 1 mm bis 5 mm aufweist.

5. Dachrinnenstück (10) nach einem der vorhergehenden Ansprüche, **dadurch gekennzeichnet, dass** der Steckverbindungsabschnitt (18) durch eine Verringerung des Außendurchmessers des Wulstes (12) des ersten Dachrinnenstücks (10) gebildet ist

6. Dachrinnenstück (10) nach Anspruch 5, **dadurch gekennzeichnet, dass** die Durchmesserverringerung im Wesentlichen gleich lang wie die Steckverbindung ausgeführt ist.

7. Dachrinnenstück (10) nach einem der Ansprüche 1 bis 3, **dadurch gekennzeichnet, dass** der Steckverbindungsabschnitt (18) ein vom ersten Dachrinnenstück gesondertes Bauteil ist, das in den Wulst des ersten Dachrinnenstücks eingesetzt oder einsetzbar ist und das mit dem ersten Dachrinnenstück fest, insbesondere materialschlüssig verbunden oder verbindbar ist.

8. Dachrinnen-Verbindungsanordnung umfassend mindestens ein erstes und ein zweites Dachrinnenstück (10, 26), die jeweils einen Rinnenabschnitt (16, 28) mit einem Wulst (12, 34) umfassen,
wobei das erste Dachrinnenstück (10) ein Dachrinnenstück (10) nach einem der vorhergehenden Ansprüche ist

9. Dachrinnen-Verbindungsanordnung nach Anspruch 8, **dadurch gekennzeichnet, dass** der Wulst (34) des zweiten Dachrinnenstücks (26) über den Steckverbindungsabschnitt (18) aufschiebbar ist.

10. Dachrinnen-Verbindungsanordnung nach Anspruch 9, **dadurch gekennzeichnet, dass** der Steckverbindungsabschnitt (18) derart ausgebildet ist, dass die Wülste (12, 34) des ersten und des zweiten Dachrinnenstücks (10, 26) zueinander im Wesentlichen zentrierbar sind, so dass sie eine im Wesentlichen bündige Außenkontur bilden.

11. Dachrinnen-Verbindungsanordnung nach einem der Ansprüche 8 bis 10, **dadurch gekennzeichnet, dass** das erste und das zweite Dachrinnenstück (10, 26) gleichartig ausgeführt sind und an dem jeweils gleichen ihrer Stirnenden einen Steckverbindungsabschnitt (18) aufweisen.

12. Dachrinnen-Verbindungsanordnung nach einem der Ansprüche 8 bis 10, **dadurch gekennzeichnet, dass** das erste Dachrinnenstück ein Rinnenwinkel (40) ist, der an wenigstens einem seiner von einer Winkelecke des Rinnenwinkels entfernten Rinnenschenkelenden (42, 46) einen Steckverbindungsabschnitt aufweist und dass an jedem der beiden Rinnenschenkel (42, 46) ein zweites, insbesondere gerades Dachrinnenstück (44, 48) aufgesteckt oder aufsteckbar ist.

## Claims

1. Roof gutter piece (10) with a bulge (12) and a water fold (14) as well as a gutter section (16) connecting the bulge (12) and the water fold (14), the latter comprising a pre-prepared plug connection section (18) on at least one of its front ends in the region of its bulge (12), with which the bulge (34) of a further gutter section (26) can be joined substantially without any deformation, thus forming a plug connection,
**characterized by** a recess (24) being formed between the plug connection section (18) and the gutter section (16) of the roof gutter piece (10) at the front end with the adjacent section (18), through which the gutter section (28) of the further roof gutter piece (26) can optionally pass for producing the plug connection, a step (20) being formed on the one hand between the plug connection section (18) and on the other hand the gutter section (16) and the bulge (12), so that when producing the plug connection, the gutter section (28) of the further roof gutter piece (26) can optionally be situated within or outside the gutter section (16) of the first roof gutter piece (10), and that a step on the water-loaded inner side of both roof gutter pieces (10, 26) can be formed depending on the desired flow direction of water to be drained.

2. Roof gutter piece (10) according to claim 1, **characterized by** the recess (24) being, in the longitudinal direction, substantially as long as the desired length (L) of the plug connection.

3. Roof gutter piece (10) according to claim 2, **characterized by** the plug connection length (L) of the plug connection section (18) comprising between approximately 20 mm and 40 mm,preferably approximately 30 mm.

4. Roof gutter piece (10) according to one of the preceding claims, **characterized by** the recess (24) having a height of approximately 1 mm to 5 mm, orthogonal to the longitudinal direction.

5. Roof gutter piece (10) according to one of the preceding claims, **characterized by** the plug connection section (18) being formed by a reduction of the outer diameter of the bulge (12) of the first roof gutter piece (10).

6. Roof gutter piece (10) according to claim 5, **characterized by** the reduction in diameter being formed substantially with the same length as the plug connection.

7. Roof gutter piece (10) according to one of claims 1 to 3, **characterized by** the plug connection section (18) being a component separate from the first roof gutter piece which is or can be inserted into the bulge of the first roof gutter piece and which is or can be fixedly, in particular materially bonded to the first roof gutter piece.

8. Gutter connection arrangement, comprising at least a first and a second roof gutter piece (10, 26), each comprising a gutter section (16, 28) with a bulge (12, 34), the first roof gutter piece (10) being a roof gutter piece (10) according to one of the preceding claims.

9. Gutter connection arrangement according to claim 8, **characterized in that** the bulge (34) of the second roof gutter piece (26) can be pushed over the plug connection section (18).

10. Gutter connection arrangement according to claim 9, **characterized by** the plug connection section (18) being adapted such that the bulges (12, 34) of the first and the second roof gutter piece (10, 26) can be substantially centred towards each other so that they form a substantially flush outer contour.

11. Gutter connection arrangement according to one of claims 8 to 10, **characterized by** the first and the second roof gutter piece (10, 26) being adapted similarly and comprising a plug connection section (18) at the same end of their front ends.

12. Gutter connection arrangement according to one of claims 8 to 10, **characterized in that** the first roof gutter piece is a gutter corner (40) comprising a plug connection section on at least one of its gutter branch ends (42, 46) and **in that** a second, in particular a straight roof gutter piece (44, 48) is or can be plugged onto each of the two gutter branches (42, 46).

## Revendications

1. Pièce de gouttière (10) avec un bourrelet (12) et une rainure d'eau (14) ainsi qu'une section de conduit (16) reliant le bourrelet (12) et la rainure d'eau (14), la dernière comprenant à au moins une de ses extrémités frontales une section de raccordement enfichable (18) pré-préparée dans la région de son bourrelet (12), à qui le bourrelet (34) d'une autre pièce de gouttière (26) peut être raccordé substantiellement sans déformation en formant un raccordement enfichable,
**caractérisée par** une encoche (24) étant formée entre la section de raccordement enfichable (18) et la section de conduit (16) de la pièce de gouttière (10) à l'extrémité frontale avec la section adjacente (18), par laquelle la section de conduit (28) de l'autre pièce de gouttière (26) peut au choix passer lors de la création du raccordement enfichable, un seuil (20) étant formé entre la section de raccordement enfichable (18) d'un côté et la section de conduit (16) et le bourrelet (12) de l'autre côté, de sorte que la section de gouttière (28) de l'autre pièce de gouttière (26) peut être arrangée au choix à l'intérieur ou à l'extérieur de la section de conduit (16) de la première pièce de gouttière (10), et par un seuil pouvant être formé à la face intérieure noyée des deux pièce de gouttière (10, 26) dépendant de la direction désirée du flux d'eau de l'eau à drainer.

2. Pièce de gouttière (10) selon la revendication 1, **caractérisée par** l'encoche (24) ayant dans la direction longitudinale essentiellement la même longueur qu'une longueur désirée (L) du raccordement enfichable.

3. Pièce de gouttière (10) selon la revendication 2, **caractérisée par** la longueur du raccordement enfichable (L) de la section de raccordement enfichable (18) étant entre environ 20 mm et 40 mm, de préférence environ 30 mm.

4. Pièce de gouttière (10) selon une des revendications précédentes, **caractérisée par** l'encoche (24) ayant une hauteur orthogonale au sens de la longueur d'environ 1 mm à 5 mm.

5. Pièce de gouttière (10) selon une des revendications précédentes, **caractérisée par** la section de raccordement enfichable (18) étant formée par une réduction du diamètre extérieur du bourrelet (12) de la première pièce de gouttière (10).

6. Pièce de gouttière (10) selon la revendication 5, **caractérisée par** la réduction du diamètre ayant essentiellement la même longueur que le raccordement enfichable.

7. Pièce de gouttière (10) selon une des revendications 1 à 3, **caractérisée par** la section de raccordement enfichable (18) étant un composant séparé de la première pièce de gouttière qui est ou peut être inséré dans le bourrelet de la première pièce de gouttière et qui est ou peut être connectée à la première pièce de gouttière de manière fixe, en particulier en liaison par matière.

8. Arrangement de liaison de gouttière, comprenant au moins une première et une deuxième pièce de gouttière (10, 26) qui comprennent chacune une section de conduit (16, 28) avec un bourrelet (12, 34), la première pièce de gouttière (10) étant une pièce de gouttière (10) selon une des revendications précédentes.

9. Arrangement de liaison de gouttière selon la revendication 8, **caractérisé par** le bourrelet (34) de la deuxième pièce de gouttière (26) pouvant être glissé sur la section de raccordement enfichable (18).

10. Arrangement de liaison de gouttière selon la revendication 9, **caractérisé par** la section de raccordement enfichable (18) étant formée de sorte que les bourrelets (12, 34) de la première et la deuxième pièce de gouttière (10, 26) pouvant essentiellement être centrées l'une par rapport à l'autre de sorte qu'ils forment un contour extérieur essentiellement en alignement.

11. Arrangement de liaison de gouttière selon une des revendications 8 à 10, **caractérisé par** la première et la deuxième pièce de gouttière (10, 26) étant adaptées de manière similaire et comprenant une section de raccordement enfichable (18) respectivement à la même de leurs extrémités frontales.

12. Arrangement de liaison de gouttière selon une des revendications 8 à 10, **caractérisé par** la première pièce de gouttière étant un angle de gouttière (40) comprenant une section de raccordement à au moins une de ses extrémités de branche de gouttière (42, 46) opposée à un coin d'angle et par une deuxième pièce de gouttière (44, 48), de préférence étroite, étant ou pouvant être enfichée à chacune des deux branches de gouttière (42, 46).
